# EUROPÄISCHE PATENTSCHRIFT

(11) **EP 2 365 888 B1**
(45) Veröffentlichungstag und Bekanntmachung des Hinweises auf die Patenterteilung: **06.03.2013**
(21) Anmeldenummer: 09795981.1
(22) Anmeldetag: 17.12.2009
(51) Int. Cl.: B22D 17/32, B22D 17/20, F15B 3/00

(54) **DRUCKÜBERSETZER UND ANORDNUNG ZUM DRUCKGIESSEN**
PRESSURE BOOSTER AND DIECASTING ARRANGEMENT
MULTIPLICATEUR DE PRESSION ET ENSEMBLE DE COULÉE SOUS PRESSION

(30) Priorität: 17.12.2008 DE 102008055542
(43) Veröffentlichungstag der Anmeldung: 21.09.2011
(73) Patentinhaber: Bühler Druckguss AG, 9240 Uzwil (CH)
(72) Erfinder: HAUSER, Daniel, CH-9000 St. Gallen (CH)
(74) Vertreter: Hepp, Dieter
(86) Internationale Anmeldenummer: PCT/EP2009/067462
(87) Internationale Veröffentlichungsnummer: WO 2010/070073

(56) Entgegenhaltungen:
- WO-A1-2006/042508
- DE-A1- 1 949 360

## Beschreibung

Die Erfindung betrifft einen Druckübersetzer gemäss dem Oberbegriff von Anspruch 1, insbesondere einen Druckübersetzer in Antriebseinrichtungen für Druckgiessmaschinen. Weiter betrifft die Erfindung eine Anordnung zum Druckgiessen mit einem derartigen Druckübersetzer und einem Arbeits- oder Giesszylinder. Der Druckübersetzer kann aber auch in Antriebseinrichtungen für Pressen oder anderen Arbeitsmaschinen eingesetzt werden.

Druckübersetzer mit einem Druckübersetzerkolben und einem darin integrierten Rückschlagventil oder mit einem externen Bypass-Rückschlagventil sind seit längerer Zeit bekannt und gebräuchlich. Ein solches Rückschlagventil verhindert den Rückfluss von Hydraulikmedium aus einem Hochdruckraum eines Verbrauchers zum Kolbenraum des Druckübersetzers. Ein Druckübersetzer mit einem in den Druckübersetzerkolben integrierten Rückschlagventil ist beispielsweise aus der DE 1 949 360 A bekannt geworden.

Die bekannten Lösungen sind gekennzeichnet durch einen behinderten Durchflussquerschnitt und relativ hohe Produktionskosten. Die im Rückschlagventil üblicherweise eingesetzte Federvorspannung ist zudem ausfallgefährdet.

In der WO 2006/042508 ist ein vorgesteuertes, sperrbares Rückschlagventil beschrieben, das jedoch nicht in den Druckübersetzer integriert ist, sondern als externe Bypass-Vorrichtung zwischen dem Druckübersetzer und dem Giesszylinder ausgestaltet ist.

Es ist daher eine Aufgabe der Erfindung, die Nachteile des Bekannten zu vermeiden und insbesondere einen Druckübersetzer zu schaffen, der einen einfachen und sicheren Betrieb ermöglicht.

Diese Aufgabe wird erfindungsgemäss mit einem Druckübersetzer mit den Merkmalen des Patentanspruchs 1 gelöst.

Dadurch, dass der Druckübersetzer einen Ventilsitz aufweist, der mit dem Druckübersetzerkolben in Wirkverbindung steht und so ein vorteilhaftes Rückschlagventil bildet, können mehrere Vorteile erreicht werden. Der Druckerüberbesetzer zeichnet sich durch eine kompakte und zugleich einfache Bauweise aus. Diese Lösung ist aber auch strömungstechnisch günstig. Das erfindungsgemässe Sperr- oder Rückschlagventil ermöglicht vergleichsweise grosse Strömungsquerschnitte in der Offenstellung. Die Giesseinrichtungen lässt sich dadurch dynamischer und leistungsfähiger betreiben.

Der erwähnte Druckübersetzerkolben kann bevorzugt als Stufenkolben ausgestaltet sein, der im Wesentlichen aus einem in einem Zylinder aufgenommenen Kolbenteil und einer koaxial darin anschliessenden Kolbenstange mit einem geringeren Durchmesser als der Kolbenteil besteht. Der Zylinder ist dann im Bereich der dem Kolbenteil zugewandten Stirnseite verschlossen und bildet mit diesem einen als "Kolbenraum" bezeichneten Arbeitsraum. Dabei gibt der Zylinder im Bereich der Kolbenstange einen ringförmigen Arbeitsraum vor. Dieser Arbeitsraum wird nachfolgend als Ringraum des Druckübersetzers bezeichnet.

In einer ersten Ausführungsform kann der Druckübersetzerkolben an einer dem Ventilsitz zugewandten Stirnseite als Ventilkegel mit einer Dichtfläche ausgebildet sein. Zusammen mit einer am Ventilsitz angeordneten korrespondierenden Dichtfläche kann ein Sitzventil gebildet werden. Der Druckübersetzerkolben kann somit in einer Schliessstellung am Ventilsitz dichtend anliegen.

Vorteilhaft kann es sein, wenn der Ventilsitz von einer Ausgangslage in axialer Richtung vorzugsweise begrenzt verschiebbar ist. Dies erlaubt in einem ersten Schritt einen Schliesshub des Druckübersetzerkolbens zum Schliessen des Sperr- oder Rückschlagventils, während in einem weiteren Schritt beim effektiven Arbeitshub des Druckübersetzerkolbens der Ventilsitz zusammen mit dem Druckübersetzerkolben verschoben wird.

Wenn wie vorgängig erwähnt der Ventilsitz beispielsweise über eine konische Dichtfläche im Bereich der dem Druckübersetzerkolben zugewandten Stirnseite verfügt, auf welche der vorzugsweise komplementär ausgebildete Ventilkegel des Druckübersetzerkolbens in der Sperrstellung flächig aufliegt. Dadurch kann ein sicheres Schliessen des Sperr- oder Rückschlagventils sichergestellt werden.

Grundsätzlich ist es möglich, den Ventilsitz unter Verwendung von mechanischen Federmitteln zum Erzeugen einer Vorspannkraft in einer Ausgangsposition zu halten. Besonders vorteilhaft kann es jedoch sein, wenn hydraulische Mittel vorgesehen sind, mit deren Hilfe der Ventilsitz hydraulisch in seiner Ausgangsposition gehalten werden kann.

Die hydraulischen Mittel können auf vorteilhafte Art und Weise eine Rückstellkraft erzeugen, mit welcher ein verschobener Ventilsitz automatisch wieder in seine Ausgangsposition zurückkehren kann. Mit dieser Anordnung sind mit Ausnahme des Ventilsitzes keine weiteren beweglichen mechanischen Bauteile nötig. Die Strömungsöffnung des Ventilkörpers kann somit frei von mechanischen Einbauten bleiben. Dadurch kann die Betriebssicherheit und die mechanische Zuverlässigkeit, sowie die Lebensdauer des Druckübersetzers erhöht werden. Durch eine hydraulische Positionierung kann zusätzlich die Prellneigung des Ventilsitzes beim harten Aufschlagen des Druckübersetzerkolbens auf den Ventilsitz reduziert werden.

Der Ventilsitz kann mit einem Ringraum ausgestattet sein, welcher drucklos zu Tank verbunden ist. Dieser Ringraum des Ventilsitzes kann jedoch auch zu einer Druckquelle verbunden sein. Die Druckwirkung im Ringraum muss den Ventilsitz entgegen der Strömungskraft des Hauptmedienflusses in der Grundstellung halten.

Vorteilhaft ist der Ventilsitz so ausgestaltet, dass die hydraulisch wirksamen Flächen am Ventilssitz, gebildet durch beispielsweise eine Ringfläche, zu einer Kraftwirkung des Ventilsitzes auf einen dem Druckübersetzerkolben zugewandten Hubanschlag führt. So kann beispielsweise der Ventilsitz so ausgestaltet sein, dass ein Verhältnis der Ringfläche der dem Druckübersetzerkolben zugewandten Seite des Ventilsitzes zur Ringfläche der dem Druckübersetzerkolben abgewandten Seite des Ventilsitzes aufweist, so dass im normalen Betriebszustand des Druckübersetzers der Ventilsitz in Richtung zum Druckübersetzerkolben und/oder in die Ausgangslage vorgespannt ist. Dabei sind die Ringflächen so bemessen, dass die resultierende Kraft aus dem Druck der dem Druckübersetzerkolben abgewandten Seite des Ventilsitzes, und der entsprechenden Ringfläche grösser ist als die resultierende Kraft aus dem Druck der dem Druckübersetzerkolben zugewandten Seite des Ventilsitzes mit der entsprechenden Ringfläche. Somit kann auf jedes weitere Element zur Vorspannung des Ventilsitzes verzichtet werden.

Der Ventilsitz und/oder der Druckübersetzer können ein Begrenzungsmittel aufweist, welches den Hub des Ventilsitzes im Druckübersetzer begrenzt.

Das Begrenzungsmittel kann beispielsweise ein an der Aussenwand des Ventilsitzes angeordneter ringförmiger Kragen sein, welcher mit einer Ringnut des Druckübersetzer zusammenwirkt und so den Hub des Ventilsitzes im Druckübersetzer in einer robusten, einfachen und kostengünstigen Konstruktion begrenzt.

Der Druckübersetzerkolben kann eine vorzugsweise axiale Bohrung aufweisen, über welche ein Kolbenraum mit einem Akkumulator direkt oder indirekt verbunden oder verbindbar ist. Diese Ausführungsvariante erlaubt eine besonders grosszügige und damit verlustarme Dimensionierung der Bohrungen, welche den Kolbenraum des Druckübersetzers mit hydraulischem Druck versorgen. Dadurch wird ein sehr dynamisches Ansprechen des Druckübersetzerkolbens ermöglicht. Ein solcher Druckübersetzerkolben ist einfach herstellbar. Weiterhin sind mit dieser Anordnung eine besonders sichere Betriebsweise und eine günstige Strömungsführung möglich.

Die Bohrung kann als Sackloch ausgestaltet sein, wobei die Bohrung ausgehend vom kolbenraumseitigen Ende des Druckübersetzerkolbens sich in axialer Richtung erstreckt. Der Bohrungsquerschnitt kann dabei vergleichsweise gross sein und beispielsweise zwischen 25% und 50% des Stangenquerschnitts erreichen. Die Bohrung muss nicht notwendigerweise über die gesamte Länge einen konstanten Durchmesser aufweisen. Die Bohrung kann auch einen beispielsweise konischen oder einen durch eine andere Formgebung sich verjüngenden Einführabschnitt aufweisen, der am kolbenraumseitigen Ende angeordnet ist und an dem in Richtung Kolbenstange ein Bohrabschnitt mit einem konstanten Durchmesser anschliesst.

Zum hydraulischen Verbinden des durch die Bohrung geschaffenen vorzugsweise zylindrischen Hohlraums mit dem Akkumulator und/oder mit dem Arbeitszylinder kann der Druckübersetzerkolben wenigstens einen in Bezug auf die axiale Richtung quer verlaufenden Durchlass, insbesondere in Form einer Bohrung aufweisen. Die Durchlassbohrung kann in einem rechten Winkel oder um einen beliebigen Neigungswinkel zur Längsmittelachse geneigt verlaufen. Der wenigstens eine Durchlass kann im Bereich des dem Ventilsitzes zugewandten Endes des Druckübersetzerkolbens angeordnet sein. Besonders vorteilhaft ist es, wenn mehrere, vorzugsweise gleichmässig über den Umfang verteilte Durchlasse vorgesehen sind. Die Durchlasse ermöglichen eine Verbindung der Bohrung mit einem Zuflussraum des Sperr- oder Rückschlagventils. Diese Durchlassbohrungen münden direkt in den Zuflussraum des Sperr- oder Rückschlagventils ohne die Dichtfläche des Druckübersetzerkolbens zu beeinträchtigen.

Die Auslösung des Druckübersetzerkolbens von einer Ausgangstellung am kolbenseitigen Anschlag in eine Arbeitsstellung mit geschlossenem Sitzventil kann durch ein schaltbares Druckübersetzer-Zuschaltventil am Ringraum des Druckübersetzers betätigbar sein.

Der Druckübersetzer kann so ausgestaltet sein, dass zum Schliessen des Sperr- oder Rückschlagventils ein Schliesshub des Druckübersetzerkolbens ausführbar ist. Der Schliesshub des Druckübersetzerkolbens bildet die Ventilöffnung des Sperr- oder Rückschlagventils. Dabei wird unter einer Bewegung innerhalb des Schliesshubs verstanden, dass der Druckübersetzerkolben sich in Richtung des am Druckübersetzer nachgeschalteten Arbeitszylinders bewegt, dass jedoch aufgrund des noch offenen Sperr- oder Rückschlagventils noch kein zusätzlicher Druck im Kolbenraum des Arbeitszylinders erzeugt wird.

Ein weiterer Aspekt der Erfindung betrifft eine Anordnung zum Druckgiessen mit dem vorgängig beschriebenen Druckübersetzer. Die Anordnung weist weiter einen Arbeitszylinder auf, der zur Druckerhöhung im Kolbenraum des Arbeitszylinders mit dem Arbeitszylinder verbunden ist. Arbeitszylinder, Druckübersetzerkolben und Ventilsitz des Druckübersetzers können koaxial zueinander ausgerichtet sein.

Der Ringraum des Druckübersetzers kann derart über eine Verbindungsleitung mit dem Ringraum des Arbeitszylinders verbunden sein, dass die jeweiligen Ringräume mittels eines Ringraumventils mit einer Druckvorspannung beaufschlagbar sind. Dies hat den Vorteil, dass sowohl der Arbeitskolben wie auch der Druckübersetzer in seiner jeweiligen Wirkungsweise in einem weiten Anwendungsbereich beeinflussbar sind. Der Abgabedruck des Druckübersetzers, d.h. der Kolbendruck im Arbeitszylinder wird durch den Druck am Ringraum des Druckübersetzers gesenkt. Die Kraft-wirkung des Arbeitszylinders wird durch den Druck im Ringraum des Arbeitszylinders reduziert. Wenn beide Beeinflussungen zusammen wirken, ergibt sich eine weit stärkere Beeinflussung der Kraftwirkung des Arbeitskolbens, da der Ringraumdruck am Druckübersetzer auch senkend auf den Kolbendruck des Arbeitszylinders wirkt.

Die Anordnung kann als hydraulische Energiequelle einen Druckakkumulator aufweisen. Dieser Akkumulator kann über eine Leitung an den Zuflussraum des Sperr- oder Rückschlagventils angeschlossen sein. Zusätzlich kann in den Zuflussraum des Sperr- oder Rückschlagventils über einen zweiten Anschluss mit einer weiteren Druckmittelquelle, beispielsweise in Form einer Hydraulikpumpe, ein Hydraulikmedium zu- oder allenfalls abgeführt werden. Diese Beschaltung ermöglicht es, bei einem relativ langsamen Bewegungsstart des Arbeitskolbens Hydraulikmedium von einer Hydraulikpumpe zu beziehen und dadurch ein sehr sanftes und sprungfreies Anfahren zu gewährleisten.

Für einen optimalen Ablauf des Giessprozesses kann es vorteilhaft sein, wenn in der erwähnten Verbindungsleitung weiter ein Zuschaltventil zum Ansteuern des Ringraums des Druckübersetzers angeordnet ist. Die Verbindungsleitung zwischen Zuschaltventil und Ringraumventil kann dabei über ein Einspeiseventil mit der hydraulischen Energiequelle verbunden oder verbindbar sein. Die Verbindungsleitung kann weiter zwischen Zuschaltventil und Ringraumventil mittels eines Differentialventils mit dem Zuflussraum des Sperr- oder Rückschlagventils verbunden oder verbindbar sein.

Der Ringraum des Druckübersetzers, der Ringraum des Arbeitszylinders und der Zuflussraum des Sperr- oder Rückschlagventils können derart miteinander über Leitungen verbunden sein, dass eine Rückbewegung des Arbeitskolbens, des Ventilsitzes und des Druckübersetzerkolbens des Druckübersetzers über eine Ventilanordnung enthaltend Einspeiseventil, Zuschaltventil und Tankventil auf einfache Art und Weise hervorgerufen werden kann. Diese Ausgestaltung hat weiter den Vorteil, dass über eine Ventilanordnung enthaltend ein offenes Einspeiseventil, ein offenes Zuschaltventil und ein geschlossenes Tankventil auf einfache Art und Weise rein hydraulisch die Rückbewegung des Arbeitskolbens, des Ventilsitzes und des Druckübersetzerkolbens hervorgerufen werden kann. Besonders üblicherweise eingesetzte Betätigungsstangen entfallen, welche einerseits ausfallgefärdet sind und den Durchfluss der Sperr- oder Rückschlagventils mindern.

Ein weiterer Aspekt der Erfindung betrifft einen Druckübersetzer zur Druckerhöhung in einem Kolbenraum eines Arbeitszylinders, wobei ein Druckübersetzerkolben zusammen mit einem Ventilsitz einen Druckübersetzer bilden.

Weitere Einzelmerkmale und Vorteile der Erfindung ergeben sich aus der nachfolgenden Beschreibung von Ausführungsbeispielen und aus den Zeichnungen. Es zeigen:
- Figur 1:: eine vereinfachte Schnittdarstellung eines erfindungsgemässen Druckübersetzers,
- Figur 2:: eine Prinzipdarstellung einer Anordnung zum Druckgiessen mit dem Druckübersetzer aus Figur 1 in einer Grundstellung,
- Figur 3:: die Anordnung gemäss Figur 2 nach einem ersten Arbeitsschritt in einem Giessprozess,
- Figur 4:: die Anordnung nach einem weiteren Arbeitsschritt mit dem Druckübersetzer in einer Schliessstellung zu Begin einer Nachdruckphase,
- Figur 5:: die Anordnung während der Nachdruckphase mit zurückgelegtem Verdichtungshub, und
- Figur 6:: die Anordnung in einem letzten Arbeitsschritt beim Ausstossen einer erstarrten Angusstablette.

Figur 1 zeigt einen mit 1 bezeichneten Druckübersetzer, der zur Druckerhöhung in einem Kolbenraum eines (hier nicht dargestellten) Arbeitszylinders eingesetzt werden kann. Ein derartiger Druckübersetzer kann beispielsweise in einer Druckgiessmaschine oder einer Presse verbaut sein.

Zum Integrieren in eine Anordnung für eine Druckgiessmaschine sind verschiedene Leitungen vorgesehen. In Figur 1 sind die jeweiligen Anschlüsse zum Zu- und Abführen eines Hydraulikmediums vereinfacht durch Striche angedeutet. In Bezug auf den mittig angeordneten, etwa ringförmigen Zuflussraum sind beispielsweise zwei Anschlüsse zur Druckmedienversorgung erkennbar. Die einzelnen Schnittstellen und die daran angeschlossenen Komponenten sind in den nachfolgenden Figuren 2 bis 6 gezeigt und erläutert.

Der Druckerübersetzer 1 enthält einen Druckübersetzerkolben 4, der aus einem Kolbenteil und einer koaxial daran anschliessenden Kolbenstange besteht. Der Kolbenteil weist ersichtlicherweise einen grösseren Durchmesser als die Kolbenstange auf und definiert auf einer Stirnseite den mit 2 bezeichneten Kolbenraum. Auf der anderen Seite des Kolbenteils befindet sich der Ringraum 3 des Druckerübersetzers. Weiterhin ist in Figur 1 ein in axialer Richtung im Druckübersetzergehäuse verschiebbar angeordneter Ventilsitz 7 erkennbar. Der hülsenförmige Ventilsitz 7 ermöglicht zusammen mit dem Druckübersetzerkolben 4 eine nachfolgend noch näher beschriebene Sperrfunktion. Das in Figur 1 nur schematisch dargestellte Druckübersetzergehäuse kann aus mehreren Zylinderabschnitten zusammengesetzt sein.

Das im Drückübersetzer integrierte und mit 6 bezeichnete Sperr- oder Rückschlagventil wird durch die zueinander beweglichen Druckübersetzerkolben 4 und Ventilsitz 7 gebildet. Im vorliegenden Ausführungsbeispiel in Bezug auf die axiale Richtung etwa mittig befindet sich der Zuflussraum 27 des Sperr- oder Rückschlagventils 6. Wie aus Figur 1 gut erkennbar ist, weisen der Druckübersetzerkolben 4 und der Ventilsitz 7 Dichtflächen 25 und 26 auf. Am Druckübersetzerkolben 4 befindet sich am stirnseitigen Ende ein konischer Ventilkegelabschnitt 25 und am Ventilkörper 24 ein komplementär ausgebildete Dichtfläche 26. Der Druckübersetzerkolben 4 ist an der dem Ventilsitz 7 zugewandten Stirnseite ersichtlicherweise als Ventilkegel ausgebildet. Dieser Ventilkegel bildet zusammen mit dem Ventilsitz 7 ein Sitzventil. In Schliessstellung bewirkt das Sperr- oder Rückschlagventil eine Sperrung der Hydraulikfluid-Verbindung zwischen der mit 8 bezeichneten Strömungsöffnung und dem Zuflussraum 27 (vgl. nachfolgende Fig. 4 und 6).

Der Druckübersetzerkolben weist eine in axialer Richtung verlaufende Bohrung 5 auf. Diese Versorgungsbohrung 5 weist ersichtlicherweise im Bereich der kolbenraumseitigen Stirnseite einen etwa konischen Einführabschnitt auf, an den ein Abschnitt mit einem etwa konstanten Durchmesser anschliesst. Die Bohrung 5 ist als Sackloch ausgestaltet; für die hydraulische Verbindung dienen eine oder mehrere quer zur Achsrichtung angeordnete Durchlassbohrungen 21. Diese Durchlassbohrungen 21 können in einem beliebigen Winkel zur Achsrichtung, hier beispielhaft 60°, angeordnet sein. Sie verbinden die Sackbohrung 5 im Druckübersetzerkolben 4 mit dem Zuflussraum 27 des Sperr- oder Rückschlagventils 6. Durch diese Ausgestaltung kann eine sehr hohe Durchflussleistung von der Energiequelle im Zuflussraum 27 zur Kolbenseite 2 des Druckübersetzerkolbens 4 gewährleistet werden, was wiederum eine hohe Dynamik des Druckübersetzers 1 ermöglicht.

Der aus einem einzigen Bauteil bestehende Ventilsitz 7 weist einen kleineren Aussendurchmesser auf Seite der Dichtfläche 26 und einen grösseren Aussendurchmesser auf der dem Auslass zugewandten Seite auf. Diese beiden unterschiedlichen Durchmesser bilden eine hydraulisch wirksame Ringfläche, welche über eine Druckdifferenz zu einer axialen Kraftwirkung in Richtung Grundstellung führt. Bevorzugt wird diese Ringfläche zu Tank verbunden. Der auf die restlichen Flächen wirkende höhere Betriebsdruck bewirkt dann über diese Flächendifferenz die Rückstellkraft, um den Ventilsitz in der Grundstellung zu halten. Eine an diese Ringfläche angrenzende Schulter 33 dient der Hubbegrenzung.

Figur 2 zeigt den Druckerübersetzer 1 in einer Anordnung zum Druckgiessen. Diese Anordnung verfügt als Verbraucher über einen Arbeitszylinder 12, in dem ein Arbeitskolben 23 verschiebbar angeordnet ist. Die Anordnung weist eine hydraulische Energiequelle 10, zum Beispiel einen Akkumulator auf, die über eine Leitung, die an den Zuflussraum 27 des Sperr- oder Rückschlagventils angeschlossen ist. Theoretisch wäre es aber auch denkbar, dass die hydraulische Energiequelle mit einem anderen Arbeitsraum der Anordnung verbunden ist. So könnte beispielsweise die Leitung nach einem Akkumulator-Zuschaltventil 11 auch in den Kolbenraum 2 des Druckübersetzers 1 münden. Die hydraulische Energiequelle 10 wird über das Akkumulator-Zuschaltventil 11 und dem Sperr- oder Rückschlagventil 6 mit dem Arbeitszylinder 12 verbunden. Die Strömungsverhältnisse im Akkumulator-Zuschaltventil 11, dem Sperr- oder Rückschlagventil 6 und dem Ventilsitz 7 beeinflussen dabei den maximalen Volumenstrom des Hydraulikmediums.

Der Druckübersetzerkolben 4 ist am kolbenstangenseitigen Ende als Ventilkegel des Sperr- oder Rückschlagventil 6 ausgeführt. Der Ventilsitz 7 des Sperr- oder Rückschlagventil 6 ist axial verschiebbar, damit der Druckübersetzer 1 zusammen mit dem Ventilsitz 7 den Arbeitsdruck beim Verbraucher, d.h. im Arbeitszylinder 12 steigern kann.

Durch die vorgängig erwähnte hydraulische Wirkverbindung zwischen Ventilsitz 7 und dem über eine Hydraulikleitung mit dem Tank T₁ verbundenen Ringfläche für die Flächendifferenz am Ventilsitz hält den Ventilsitz 7 auch bei sehr hoher Strömungsgeschwindigkeit sicher in der Grundstellung. Die Strömungsöffnung 8 des Ventilsitzes 7 kann dadurch frei von mechanischen Einbauten bleiben, was die Durchflussleistung und die mechanische Zuverlässigkeit der Konstruktion steigert. Die hydraulische Positionierung reduziert zusätzlich die Prellneigung des Ventilsitzes beim harten Aufschlagen des Druckübersetzerkolbens 4 auf den Ventilsitz 7, da im Gegensatz zur mechanischen Rückhaltung eine definierte Kraft dem Prellen des Ventilsitzes 7 entgegen wirkt.

Neben dem bereits erwähnten Tank T₁ sind in Figur 2 zwei weiter Tanks (T, T₂) erkennbar. Der Ringraum 3 des Druckübersetzers ist über eine Verbindungsleitung 18 mit dem Ringraum 22 des Arbeitszylinders 12 verbunden. Dadurch wird erreicht, dass die jeweiligen Ringräume 3 und 22 mittels eines Ringraumventils 15 mit einer Druckvorspannung beaufschlagbar sind. Diese Druckvorspannung in der Verbindungsleitung 18 kann mittels eines Druckteilers durch die Hydraulikventile 15 und 17 gebildet oder von einem eigenständigen Druckbegrenzungs- oder Druckreduzierventil erzeugt werden. In der Verbindungsleitung 18 ist weiter ein Zuschaltventil 13 zum Ansteuern des Ringraums 3 angeordnet. Die Verbindungsleitung 18 zwischen Zuschaltventil 13 und Ringraumventil 15 ist sodann über ein Einspeiseventil 17 mit einer hydraulischen Energiequelle P verbunden. Die Druckeinspeisung kann sowohl von einem zweiten Druckspeicher oder im Extremfall auch vom Akkumulator 10 über die Ventile 11 und 16 erfolgen. Diese Minimalvariante ist energetisch aber nicht optimal. In der Verbindungsleitung zwischen Zuschaltventil 13 und Ringraumventil 15 befindet sich ein als "Diffenzialventil" bezeichnetes Schaltventil 16. Das Zurückfahren des Arbeitskolbens 23, des Ventilsitzes 7 und des Druckbersetzerkolbens 4 erfolgt durch Druckeinspeisung über ein Einspeiseventil 17, bei geöffnetem Zuschaltventil 13 und geöffnetem Tankventil 14. Das Ringraumventil 15 und das Differenzialventil 16 müssen dabei geschlossen sein.

Zum besseren Verständnis der Wirkungsweise des neuen Druckübersetzers 1 zeigen die Figuren 3 bis 6 die verschiedenen Sequenzen eines Giessprozesses. Der prinzipielle Giessablauf ist dem Fachmann an sich bekannt und wurde in konventionellen Giessanordnungen schon seit längerer Zeit umgesetzt. Ausgangspunkt ist die in Figur 2 dargestellte Grundstellung. Durch Öffnen der Ventile 13, 14 und 17 wird sowohl der Druckübersetzerkolben 4, der Ventilsitz 7 als auch der Giesskolben 23 in die Grundstellung gefahren. Die übrigen Hydraulikventile bleiben geschlossen.

In einem nächsten Schritt erfolgt ein erstes Vorfahren des Giesskolbens 23 in langsamer Geschwindigkeit. Dazu fährt der Giesskolben 23 nach dem Öffnen der Ventile 11 und 16 energiesparend mit zunächst reduzierter Giesskraft in Richtung a. Alle andern Ventile bleiben während dieser Vorfahrphase geschlossen.

Durch Öffnen der Ventile 11 und 15 erfolgt dann ein schnelles Vorfahren des Giesskolbens mit voller Giesskraft. Alle anderen Ventile sind geschlossen.

Durch Öffnen des Ventils 13 wird der Druckübersetzerkolben 5 in Bewegung gesetzt. Beim Zusammentreffen des Druckübersetzerkolbens 4 mit dem Ventilsitz 7 wird das Sperr- oder Rückschlagventil 6 geschlossen. Diese Position ist in Figur 4 dargestellt. Ersichtlicherweise schlägt der Ventilkegel des Druckübersetzerkolbens 4 am Ventilsitz 7 an. Die konische Dichtfläche des Ventilsitz 7 liegt in der Schliessstellung ersichtlicherweise flächig am ebenfalls konischen Ventilkegelabschnitt des Druckübersetzerkolbens 4 auf, wodurch eine vorteilhafte und praktisch leckagefreie Absperrung erreichbar ist. Die Ventile 11 und 13 bleiben in diesem Arbeitsschritt offen.

Dann erfolgt eine Nachdruckphase (Figur 5). Durch eine weitere Verschiebung des Druckübersetzerkolbens 4 zusammen mit dem Ventilsitz 7 wird durch Kompression der Druck im abgeschlossenen Kolbenraum 20 des Arbeitszylinders 12 gesteigert. Die Wirkung des Druckübersetzers und der Arbeitszylinders kann in der Nachdruckphase über den gemeinsamen Ringraumdruck, verbunden über die Verbindungsleitung 18 und offenem Zuschaltventil 13, beeinflusst werden.

Schliesslich wird in einem letzten Arbeitsschritt des Giessvorgangs der Giesskolben weiter vorwärts bewegt, um das Gussteil von der festen Formhälfte zu lösen. Das Zuschaltventil 13 des Druckübersetzers wird dazu geschlossen. Der Druckübersetzerkolben 4 bleibt stehen. Der Ventilsitz 7 kann sich jedoch weiter nach vorne in a-Richtung bewegen, was wieder eine Ventilöffnung zwischen Druckübersetzerkolben 4 und Ventilsitz 7 schafft, d.h. das Sperr- oder Rückschlagventil 6 ist nun wieder in einer offenstellung.

## Patentansprüche

1. Druckübersetzer (1) zur Druckerhöhung in einem Kolbenraum (20) eines Arbeitszylinders (12), mit einem Druckübersetzerkolben (4), **dadurch gekennzeichnet, dass** der Druckübersetzer (1) einen Ventilsitz (7) aufweist, wobei der Druckübersetzerkolben (4) mit dem Ventilsitz (7) zum Bilden eines Sperr- oder Rückschlagventils (6) zusammenwirkt.

2. Druckübersetzer (1) nach Anspruch 1, **dadurch gekennzeichnet, dass** der Druckübersetzerkolben (4) an einer dem Ventilsitz (7) zugewandten Stirnseite als Ventilkegel mit einer Dichtfläche (25) ausgebildet ist, welche mit einer am Ventilsitz (7) angeordneten Dichtfläche (26) zusammenwirkt und ein Sitzventil bildet.

3. Druckübersetzer (1) nach Anspruch 1 oder 2, **dadurch gekennzeichnet, dass** der Ventilsitz (7) von einer Ausgangslage in axialer Richtung (a) verschiebbar ist.

4. Druckübersetzer (1) nach Anspruch 3, **dadurch gekennzeichnet, dass** der Ventilsitz (7) so ausgestaltet ist, dass die hydraulisch wirksamen Flächen am Ventilssitz (7) zu einer Kraftwirkung des Ventilsitzes (7) auf einen dem Druckübersetzerkolben (4) zugewandten Hubanschlag führen.

5. Druckübersetzer (1) nach Anspruch 3, **dadurch gekennzeichnet, dass** der Ventilsitz (7) im normalen Betriebszustand mittels eines separaten Vorspannmittels in Richtung zum Druckübersetzerkolben (4) vorgespannt ist.

6. Druckübersetzer (1) nach einem der Ansprüche 3 bis 5, **dadurch gekennzeichnet, dass** der Ventilsitz (7) und/oder der Druckübersetzer (1) ein Begrenzungsmittel aufweist, welches den Hub des Ventilsitzes (7) im Druckübersetzer (1) begrenzt.

7. Druckübersetzer (1) nach Anspruch 6, **dadurch gekennzeichnet, dass** das Begrenzungsmittel ein an der Aussenwand des Ventilsitzes (7) angeordneter ringförmiger Kragen (33) ist, welcher mit einer Ringnut (30) des Druckübersetzers (1) zusammenwirkt und so den Hub des Ventilsitzes (7) im Druckübersetzer (1) begrenzt.

8. Druckübersetzer (1) nach einem der Ansprüche 1 bis 6, **dadurch gekennzeichnet, dass** der Druckübersetzerkolben (4) eine Bohrung (5) aufweist, über welche ein Kolbenraum (2) mit einem Akkumulator (10) direkt oder indirekt verbunden oder verbindbar ist.

9. Druckübersetzer (1) nach Anspruch 8, **dadurch gekennzeichnet, dass** die Bohrung (5) als Sackloch ausgestaltet ist, wobei die Bohrung (5) ausgehend vom kolbenraumseitigen Ende des Druckübersetzerkolbens (4) sich in axialer Richtung (a) erstreckt.

10. Druckübersetzer (1) nach Anspruch 8 oder 9, **dadurch gekennzeichnet, dass** zum hydraulischen Verbinden des durch die Bohrung (5) geschaffenen Hohlraums mit dem Akkumulator (10) und/oder mit dem Arbeitszylinder (12) der Druckübersetzerkolben (4) wenigstens einen in Bezug auf die axiale Richtung quer verlaufenden Durchlass (21) aufweist.

11. Druckübersetzer (1) nach einem der Ansprüche 8 bis 10, **dadurch gekennzeichnet, dass** der wenigstens eine Durchlass (21) eine Verbindung der Bohrung (5) mit einem Zuflussraum (27) des Sperrventils (6) ermöglicht.

12. Druckübersetzer (1) nach einem der Ansprüche 1 bis 11, **dadurch gekennzeichnet, dass** zur Auslösung des Druckübersetzerkolbens (4) von einer Ausgangsposition in eine Arbeitsstellung mit geschlossenem Sperrventil (6) ein mit einem Ringraum (3) des Druckübersetzers (1) verbundenes Druckübersetzer-Zuschaltventil (13) betätigbar ist.

13. Druckübersetzer (1) nach einem der Ansprüche 1 bis 12, **dadurch gekennzeichnet, dass** der Druckübersetzer (1) so ausgestaltet ist, dass vor dem Schliessen des Sperr- oder Rückschlagventils (6) ein Schliesshub des Druckübersetzerkolbens (4) ausführbar ist.

14. Druckübersetzer (1) nach einem der Ansprüche 1 bis 13, **dadurch gekennzeichnet, dass** eine Leitung (18) mit einem elektrisch angesteuerten oder ansteuerbaren Hydraulikventil (13) einen Ringraum (3) des Druckübersetzerkolbens (4) mit einem Ringraumventil (15) zu einem Tank (T2) oder mit einer Druckvorspannung in der Leitung (18) verbindet.

15. Anordnung zum Druckgiessen mit einem Arbeitszylinder (12) und einem Druckübersetzer (1) nach einem der Ansprüche 1 bis 14, wobei der Druckübersetzer (1) mit dem Arbeitszylinder (12) zur Druckerhöhung im Kolbenraum (20) des Arbeitszylinders (12) verbunden ist.

16. Anordnung nach Anspruch 15, **dadurch gekennzeichnet, dass** der Arbeitszylinder (12), sowie der Druckübersetzerkolben (4) und der Ventilsitz (7) des Druckübersetzers (1) koaxial zueinander ausgerichtet sind.

17. Anordnung nach Anspruch 15 oder 16, **dadurch gekennzeichnet, dass** ein Ringraum (3) des Druckübersetzers (1) derart über eine Verbindungsleitung (18) mit einem Ringraum (22) des Arbeitszylinders (12) verbindbar ist, dass die jeweiligen Ringräume (3, 22) mittels eines Ringraumventils (15) mit einer Druckvorspannung beaufschlagbar sind.

18. Anordnung nach Anspruch 17, **dadurch gekennzeichnet, dass** in der Verbindungsleitung (18) weiter ein Zuschaltventil (13) zum Ansteuern des Ringraums (3) des Druckübersetzers (1) angeordnet ist und dass die Verbindungsleitung (18) zwischen Zuschaltventil (13) und Ringraumventil (15) über ein Einspeiseventil (17) mit einer hydraulischen Energiequelle (P) verbindbar ist.

19. Anordnung nach Anspruch 17 oder 18 **dadurch gekennzeichnet, dass** die Verbindungsleitung (18) zwischen Zuschaltventil (13) und Ringraumventil (15) mittels eines Schaltventils (16) mit einem Zuflussraum (27) des Sperr- oder Rückschlagventils (6) verbindbar ist.

20. Anordnung nach Anspruch 19, **dadurch gekennzeichnet, dass** der Ringraum (3) des Druckübersetzers (1), der Ringraum (22) des Arbeitszylinder (12) und der Zuflussraum (27) des Sperr- oder Rückschlagventils (6) derart über Leitungen (18) miteinander verbunden sind, dass eine Rückbewegung des Arbeitszylinder (12), des Ventilsitzes (7) und des Druckübersetzerkolbens (4) des Druckübersetzers (1) über eine Ventilanordnung enthaltend Einspeiseventil (17), Zuschaltventil (13) und Tankventil (14) hervorgerufen werden kann.

## Claims

1. A pressure booster (1) for increasing the pressure in a piston space (20) of a working cylinder (12), having a pressure booster piston (4), **characterized in that** the pressure booster (1) has a valve seat (7), the pressure booster piston (4) interacting with the valve seat (7) in order to form a shutoff or nonreturn valve (6).

2. The pressure booster (1) as claimed in claim 1, **characterized in that**, on an end side which faces the valve seat (7), the pressure booster piston (4) is configured as a valve cone with a sealing face (25) which interacts with a sealing face (26) arranged on the valve seat (7) and forms a seat valve.

3. The pressure booster (1) as claimed in claim 1 or 2, **characterized in that** the valve seat (7) can be displaced from an initial position in the axial direction (a).

4. The pressure booster (1) as claimed in claim 3, **characterized in that** the valve seat (7) is configured in such a way that the hydraulically active faces on the valve seat (7), lead to a force action of the valve seat (7) on a stroke stop which faces the pressure booster piston (4).

5. The pressure booster (1) as claimed in claim 3, **characterized in that**, in the normal operating state, the valve seat (7) is prestressed in the direction of the pressure booster piston (4) by means of a separate prestressing means.

6. The pressure booster (1) as claimed in one of claims 3 to 5, **characterized in that** the valve seat (7) and/or the pressure booster (1) have/has a limiting means which limits the stroke of the valve seat (7) in the pressure booster (1).

7. The pressure booster (1) as claimed in claim 6, **characterized in that** the limiting means is an annular collar (33) which is arranged on the outer wall of the valve seat (7), interacts with an annular groove (30) of the pressure booster (1) and thus limits the stroke of the valve seat (7) in the pressure booster (1).

8. The pressure booster (1) as claimed in one of claims 1 to 6, **characterized in that** the pressure booster piston (4) has a hole (5), via which a piston space (2) is connected or can be connected directly or indirectly to an accumulator (10).

9. The pressure booster (1) as claimed in claim 8, **characterized in that** the hole (5) is configured as a blind bore, the hole (5) extending in the axial direction (a) starting from the piston space-side end of the pressure booster piston (4).

10. The pressure booster (1) as claimed in claim 8 or 9, **characterized in that** the pressure booster piston (4) has at least one passage (21), which extends transversely in relation to the axial direction, for the hydraulic connection of the cavity provided by the hole (5) to the accumulator (10) and/or to the working cylinder (12).

11. The pressure booster (1) as claimed in one of claims 8 to 10, **characterized in that** the at least one passage (21) makes a connection of the hole (5) to an inflow space (27) of the shutoff valve (6) possible.

12. The pressure booster (1) as claimed in one of claims 1 to 11, **characterized in that**, in order to trigger the pressure booster piston (4) from an initial position into a working position with a closed shutoff valve (6), a pressure booster adding valve (13) which is connected to an annular space (3) of the pressure booster (1) can be actuated.

13. The pressure booster (1) as claimed in one of claims 1 to 12, **characterized in that** the pressure booster (1) is configured in such a way that a closing stroke of the pressure booster piston (4) can be carried out before the shutoff or nonreturn valve (6) is closed.

14. The pressure booster (1) as claimed in one of claims 1 to 13, **characterized in that** a line (18) with an electrically actuated or actuable hydraulic valve (13) connects an annular space (3) of the pressure booster piston (4) to an annular space valve (15) to a tank (T2) or to a pressure prestressing means in the line (18).

15. A die casting arrangement having a working cylinder (12) and a pressure booster (1) as claimed in one of claims 1 to 14, the pressure booster (1) being connected to the working cylinder (12) in order to increase the pressure in the piston space (20) of the working cylinder (12).

16. The arrangement as claimed in claim 15, **characterized in that** the working cylinder (12), the pressure booster piston (4) and the valve seat (7) of the pressure booster (1) are oriented coaxially with respect to one another.

17. The arrangement as claimed in claim 15 or 16, **characterized in that** an annular space (3) of the pressure booster (1) can be connected via a connecting line (18) to an annular space (22) of the working cylinder (12) in such a way that the respective annular spaces (3, 22) can be loaded with a pressure prestress by means of an annular space valve (15).

18. The arrangement as claimed in claim 17, **characterized in that**, furthermore, an adding valve (13) is arranged in the connecting line (18) for actuating the annular space (3) of the pressure booster (1), and **in that** the connecting line (18) between the adding valve (13) and annular space valve (15) can be connected to a hydraulic energy source (P) via a supply valve (17).

19. The arrangement as claimed in claim 17 or 18, **characterized in that** the connecting line (18) between the adding valve (13) and annular space valve (15) can be connected to an inflow space (27) of the shutoff or nonreturn valve (6) by means of a switching valve (16).

20. The arrangement as claimed in claim 19, **characterized in that** the annular space (3) of the pressure booster (1), the annular space (22) of the working cylinder (12) and the inflow space (27) of the shutoff or nonreturn valve (6) are connected to one another via lines (18) in such a way that a return movement of the working cylinder (12), the valve seat (7) and the pressure booster piston (4) of the pressure booster (1) can be brought about via a valve arrangement comprising supply valve (17), adding valve (13) and tank valve (14).

## Revendications

1. Multiplicateur de pression (1) pour augmenter la pression dans un espace de piston (20) d'un cylindre de travail (12), comprenant un piston de multiplicateur de pression (4), **caractérisé en ce que** le multiplicateur de pression (1) présente un siège de soupape (7), le piston de multiplicateur de pression (4) coopérant avec le siège de soupape (7) pour former une soupape d'arrêt ou un clapet anti-retour (6).

2. Multiplicateur de pression (1) selon la revendication 1, **caractérisé en ce que** le piston de multiplicateur de pression (4) est réalisé au niveau d'un côté frontal tourné vers le siège de soupape (7) sous forme de cône de soupape avec une surface d'étanchéité (25) qui coopère avec une surface d'étanchéité (26) disposée sur le siège de soupape (7) et qui forme une soupape à siège.

3. Multiplicateur de pression (1) selon la revendication 1 ou 2, **caractérisé en ce que** le siège de soupape (7) peut être déplacé dans la direction axiale (a) depuis une position de départ.

4. Multiplicateur de pression (1) selon la revendication 3, **caractérisé en ce que** le siège de soupape (7) est configuré de telle sorte que les surfaces hydrauliquement actives sur le siège de soupape (7) provoquent une application de force du siège de soupape (7) sur une butée de levage tournée vers le piston de multiplicateur de pression (4).

5. Multiplicateur de pression (1) selon la revendication 3, **caractérisé en ce que** le siège de soupape (7), dans l'état de fonctionnement normal, est précontraint au moyen d'un moyen de précontrainte séparé dans la direction du piston de multiplicateur de pression (4).

6. Multiplicateur de pression (1) selon l'une quelconque des revendications 3 à 5, **caractérisé en ce que** le siège de soupape (7) et/ou le multiplicateur de pression (1) présentent un moyen de limitation qui limite là course du siège de soupape (7) dans le multiplicateur de pression (1).

7. Multiplicateur de pression (1) selon la revendication 6, **caractérisé en ce que** le moyen de limitation est un collet annulaire (33) disposé sur la paroi extérieure du siège de soupape (7), qui coopère avec une rainure annulaire (30) du multiplicateur de pression (1) et qui limite ainsi la course du siège de soupape (7) dans le multiplicateur de pression (1).

8. Multiplicateur de pression (1) selon l'une quelconque des revendications 1 à 6, **caractérisé en ce que** le piston de multiplicateur de pression (4) présente un alésage par le biais duquel un espace de piston (2) est connecté ou peut être connecté directement ou indirectement à un accumulateur (10).

9. Multiplicateur de pression (1) selon la revendication 8, **caractérisé en ce que** l'alésage (5) est réalisé sous forme de trou borgne, l'alésage (5) s'étendant dans la direction axiale (a) depuis l'extrémité du piston de multiplicateur de pression (4) du côté de l'espace de piston.

10. Multiplicateur de pression (1) selon la revendication 8 ou 9, **caractérisé en ce que** pour la connexion hydraulique de la cavité formée par l'alésage (5) avec l'accumulateur (10) et/ou avec le cylindre de travail (12), le piston de multiplicateur de pression (4) présente au moins un passage (21) s'étendant transversalement par rapport à la direction axiale.

11. Multiplicateur de pression (1) selon l'une quelconque des revendications 8 à 10, **caractérisé en ce que** l'au moins un passage (21) permet une connexion de l'alésage (5) à un espace d'afflux (27) de la soupape d'arrêt (6).

12. Multiplicateur de pression (1) selon l'une quelconque des revendications 1 à 11, **caractérisé en ce que** pour actionner le piston de multiplicateur de pression (4) d'une position de départ dans une position de travail avec la soupape d'arrêt fermée (6), une soupape de raccordement (13) du multiplicateur de pression connectée à un espace annulaire (3) du multiplicateur de pression (1) peut être actionnée.

13. Multiplicateur de pression (1) selon l'une quelconque des revendications 1 à 12, **caractérisé en ce que** le multiplicateur de pression (1) est réalisé de telle sorte qu'avant la fermeture de la soupape d'arrêt ou du clapet anti-retour (6), une course de fermeture du piston de multiplicateur de pression (4) peut être effectuée.

14. Multiplicateur de pression (1) selon l'une quelconque des revendications 1 à 13, **caractérisé en ce qu'**une conduite (18) avec une soupape hydraulique (13) commandée ou commandable électriquement relie un espace annulaire (3) du piston de multiplicateur de pression (4) à une soupape d'espace annulaire (15) allant à un réservoir (T2) ou à une précontrainte de pression dans la conduite (18).

15. Agencement de coulée sous pression comprenant un cylindre de travail (12) et un multiplicateur de pression (1) selon l'une quelconque des revendications 1 à 14, dans lequel le multiplicateur de pression (1) est connecté au cylindre de travail (12) pour augmenter la pression dans l'espace de piston (20) du cylindre de travail (12).

16. Agencement selon la revendication 15, **caractérisé en ce que** le cylindre de travail (12) ainsi que le piston de multiplicateur de pression (4) et le siège de soupape (7) du multiplicateur de pression (1) sont orientés coaxialement les uns aux autres.

17. Agencement selon la revendication 15 ou 16, **caractérisé en ce qu'**un espace annulaire (3) du multiplicateur de pression (1) peut être connecté par le biais d'une conduite de liaison (18) à un espace annulaire (22) du cylindre de travail (22) de telle sorte que les espaces annulaires respectifs (3, 22) puissent être sollicités au moyen d'une soupape d'espace annulaire (15) avec une précontrainte de pression.

18. Agencement selon la revendication 17, **caractérisé en ce que** dans la conduite de liaison (18) est en outre disposée une soupape de raccordement (13) pour la commande de l'espace annulaire (3) du multiplicateur de pression (1), et **en ce que** la conduite de liaison (18) entre la soupape de raccordement (13) et la soupape d'espace annulaire (15) peut être connectée par le biais d'une soupape d'alimentation (17) à une source d'énergie hydraulique (P).

19. Agencement selon la revendication 17 ou 18, **caractérisé en ce que** la conduite de liaison (18) entre la soupape de raccordement (13) et la soupape d'espace annulaire (15) peut être connectée au moyen d'une soupape de commutation (16) à un espace d'afflux (27) de la soupape d'arrêt ou du clapet anti-retour (6).

20. Agencement selon la revendication 19, **caractérisé en ce que** l'espace annulaire (3) du multiplicateur de pression (1), l'espace annulaire (22) du cylindre de travail (12) et l'espace d'afflux (27) de la soupape d'arrêt ou du clapet anti-retour (6) sont connectés les uns aux autres par le biais de conduites (18), de telle sorte qu'un mouvement de retour du cylindre de travail (12), du siège de soupape (7) et du piston de multiplicateur de pression (4) du multiplicateur de pression (1) puisse être réalisé par le biais d'un agencement de soupape contenant la soupape d'alimentation (17), la soupape de raccordement (13) et la soupape de réservoir (14).
